# FASCICULE DE BREVET EUROPEEN

(11) **EP 4 169 591 B1**
(45) Date de publication et mention de la délivrance du brevet: **02.07.2025**
(21) Numéro de dépôt: 22202465.5
(22) Date de dépôt: 19.10.2022
(51) Int. Cl.: A63B 69/12

(54) **DISPOSITIF DE GÉNÉRATION DE COURANT POUR UNE PISCINE**
STROMERZEUGUNGSVORRICHTUNG FÜR EIN SCHWIMMBECKEN
POWER GENERATION DEVICE FOR A SWIMMING POOL

(30) Priorité: 20.10.2021 FR 2111135
(43) Date de publication de la demande: 26.04.2023
(73) Titulaire: SOCIETE INDUSTRIELLE RADIO ELECTRIQUE ET MECANIQUE "SIREM", 01700 Saint Maurice de Beynost (FR)
(72) Inventeur: REGHISS, Meidi Nadir, 01240 Saint-André-le Bouchoux (FR); LONGEFAY, Louis-Daniel, 69870 Poule-les-Écharmeaux (FR)
(74) Mandataire: Lavoix

(56) Documents cités:
- EP-B1- 0 626 918
- US-A- 4 352 215
- US-A- 4 665 572
- US-A1- 2015 074 895

## Description

La présente invention concerne un dispositif de génération de courant pour une piscine.

Des dispositifs de génération de courant pour une piscine sont connus. De tels dispositifs comprennent un corps cylindrique le long duquel s'écoule le liquide, et d'un guide flux pourvu d'au moins une ouverture d'entrée de liquide et d'au moins une ouverture de sortie de liquide, le corps étant pourvu d'une turbine et d'une hélice.

Cependant, ces dispositifs peuvent présenter des désagréments pour les nageurs à cause d'un écoulement turbulent et leur envoyer des vagues dans le visage, ainsi que les dévier de leur axe de nage au fur et à mesure de leur pratique.

Un écoulement turbulent est caractérisé par le mouvement irrégulier des particules du fluide. En outre, de tels dispositifs ne sont pas efficients et donc gaspillent de l'énergie.

US4665572A décrit un appareil à monter dans une piscine pour générer un flux laminaire d'eau à une vitesse suffisante pour l'exercice et la thérapie. Un boîtier est fixé à l'extérieur d'une piscine, l'entrée et la sortie d'eau étant disposées dans la piscine et soutenues par le boîtier externe. L'eau est poussée à travers l'entrée et vers le haut par une roue rotative jusqu'à la sortie, qui dirige l'écoulement de l'eau sensiblement parallèlement à la surface de la piscine. Des diffuseurs sont montés dans la chambre d'écoulement de l'eau.

La présente invention a notamment pour but de remédier aux inconvénients ci-dessous en proposant un dispositif de génération de courant pour une piscine procurant une sensation de nage à contre-courant plus agréable, et étant plus efficient énergétiquement.

A cet effet, l'invention a pour objet un dispositif de génération de courant pour une piscine comprenant un corps cylindrique le long duquel peut s'écouler du liquide, et un guide flux creux comprenant une paroi circonférentielle délimitant un canal de circulation de liquide, le guide flux étant pourvu d'au moins une ouverture d'entrée de liquide et d'au moins une ouverture de sortie de liquide, le corps étant pourvu d'une turbine disposée entre l'au moins une ouverture d'entrée de liquide et l'au moins une ouverture de sortie de liquide, dans lequel l'ouverture de sortie est pourvue d'une grille munie d'une pluralité d'ailettes pour orienter l'écoulement de liquide, les ailettes ayant une section en forme de goutte avec un bord d'attaque orienté vers l'amont et un bord de fuite orienté vers l'aval du dispositif, dans lequel chaque ailette présente un rapport Cx d'une épaisseur maximale sur une longueur ou corde compris entre 0,24 et 0,30, plus particulièrement sensiblement égal à 0,27.

Grâce à l'invention, le liquide expulsé par le dispositif suit un écoulement qui tend à être laminaire ou suffisamment laminaire pour être agréable pour un nageur, et les à-coups sont limités, ainsi le nageur n'est pas gêné par des vagues arrivant dans le visage. Un écoulement laminaire est caractérisé par des trajectoires régulières des particules du fluide, contrairement à l'écoulement turbulent.

La vitesse d'écoulement de liquide est également améliorée, et la puissance consommée est mieux exploitée.

Selon des aspects avantageux mais non obligatoires de l'invention, un dispositif de génération de courant pour une piscine peut comporter une ou plusieurs des caractéristiques suivantes, prises selon toute combinaison techniquement possible dans lesquelles :
- le dispositif est symétrique par rapport à un plan longitudinal ;
- le guide flux, présente avantageusement une forme coudée et passe d'une section cylindrique au voisinage d'une hélice de la turbine à une section de forme rectangulaire à bords arrondis au voisinage de l'au moins une ouverture de sortie et dans lequel le guide flux comprend une première lame de redressement de l'écoulement de liquide s'étendant dans le plan de symétrie longitudinal ;
- les ailettes comprennent une pluralité d'ailettes centrales alignées et une pluralité d'ailettes d'extrémité disposées de part et d'autre des ailettes centrales, les ailettes d'extrémité formant un angle compris entre 6° et 10° avec les ailettes centrales, et étant orientées vers le plan longitudinal de symétrie du dispositif ;
- chaque ailette centrale présente une longueur ou corde au moins 1,5 fois supérieure à une longueur ou corde de chaque ailette d'extrémité ;
- le dispositif comprend un carter recouvrant le corps et le guide flux, dans lequel une deuxième lame de redressement d'écoulement de liquide est disposée de part et d'autre du corps et le long de celui-ci en amont d'une hélice de la turbine et en amont du guide flux ;
- le carter est pourvu d'une grille percée d'orifices permettant au liquide d'être aspiré à l'intérieur du carter et de s'écouler d'amont en aval le long du corps, les orifices des grilles étant disposés uniquement de part et d'autre du plan longitudinal de symétrie ;
- le dispositif est adapté pour être intégré à une piscine en cours de construction ; de préférence le dispositif comprend une plateforme horizontale reliée à un châssis vertical permettant de régler la hauteur du dispositif, le corps étant fixé à la plateforme horizontale ;
- le dispositif est adapté pour être intégré à une piscine existante ; de préférence le dispositif comprend un carter recouvrant le corps et le guide flux ;

L'invention et d'autres avantages de celle-ci apparaitront plus clairement à la lumière de la description qui va suivre d'un mode de réalisation d'un dispositif de génération de courant pour une piscine, faite à titre d'exemple et en référence aux dessins annexés dans lesquels :
- [Fig.1] la Figure 1 est une vue de face d'un dispositif de génération de courant pour une piscine selon un premier mode de réalisation, le dispositif comprenant un guide flux muni d'une grille ;
- [Fig.2] la Figure 2 est une vue en coupe longitudinale du dispositif de génération de courant de la Figure 1 ;
- [Fig.3] la Figure 3 est une vue en coupe transversale de la grille du dispositif de la Figure 1 en perspective de dessus ;
- [Fig.4] la Figure 4 est une vue de face d'un dispositif de génération de courant pour une piscine selon un deuxième mode de réalisation ;
- [Fig.5] la Figure 5 est une vue en coupe longitudinale du dispositif de génération de courant de la Figure 2 ;
- [Fig.6] la Figure 6 est une vue de face d'un guide flux sans grille ; et
- [Fig.7] la Figure 7 représente plusieurs formes d'ailettes testées pour réaliser la grille de la Figure 3.

Sur la Figure 1 est représenté un dispositif 10 de génération de courant pour une piscine selon un premier mode de réalisation.

Le dispositif 10 comprend un corps 12 cylindrique le long duquel peut s'écouler du liquide, et un guide flux 14 creux comprenant une paroi circonférentielle 16 délimitant un canal 17 de circulation de liquide.

Le guide flux 14 est pourvu d'au moins une ouverture 18 d'entrée de liquide et d'au moins une ouverture 20 de sortie de liquide.

Le dispositif 10 est de préférence symétrique par rapport à un plan longitudinal P.

Le liquide comprend notamment majoritairement de l'eau et des additifs tels que du chlore ou du sel.

Le corps 12 est par exemple réalisé en métal ou plastique.

Par la suite, on détermine que le liquide circule d'amont en aval depuis l'au moins une ouverture 18 d'entrée de liquide vers l'au moins une ouverture 20 de sortie de liquide.

Le corps 12 est disposé en amont du guide flux 14.

Le corps 12 est pourvu d'une turbine 22, visible sur la Figure 2.

La turbine 22 est configurée pour permettre la circulation de liquide d'amont en aval.

Le dispositif 10 présente une hélice 24 placée en aval de la turbine 22. L'hélice 24 permet de transmettre la puissance fournie par la turbine 22 au liquide et ainsi de générer un courant.

L'hélice 24 est par exemple une hélice à trois pales.

En variante, l'hélice présente un nombre de pales différent.

Le guide flux 14 présente avantageusement une forme coudée et passe d'une section cylindrique au voisinage de l'hélice 24 à une section de forme rectangulaire à bords arrondis au voisinage de l'au moins une ouverture 20 de sortie.

Une telle forme permet de limiter l'encombrement du dispositif 10 en le disposant à la verticale dans une piscine, et l'ouverture 20 de sortie débouchant à l'horizontale de manière à être perpendiculaire à la surface de liquide contenu dans la piscine.

Avantageusement, l'ouverture 18 d'entrée de liquide du guide flux 14 présente un contour de section cylindrique, et présentant un diamètre supérieur à un diamètre du corps 12

Le corps 12 et le guide flux 14 sont par exemple assemblés au moyen d'une grille ou tôle 25 vissée au corps 12 à une extrémité et au guide flux 14 à l'autre extrémité.

Avantageusement, le guide flux 14 comprend une unique ouverture 20 de sortie.

L'ouverture 20 de sortie est pourvue d'une grille 26 munie d'une pluralité d'ailettes 28 pour orienter l'écoulement de liquide.

La grille 26 s'étend de préférence sur toute la section de l'ouverture 20 de sortie.

Les ailettes 28 s'étendent transversalement au guide flux 14 entre deux faces d'extrémité 29.

Chaque face d'extrémité 29 est en contact avec la paroi circonférentielle 16 du guide flux 14.

Comme cela est représenté sur la Figure 3, les ailettes 28 ont une section en forme de goutte avec un bord d'attaque 30 orienté vers l'amont et un bord de fuite 32 orienté vers l'aval.

Une telle forme présente l'avantage de lisser le flux de liquide de l'amont vers l'aval et ainsi de distribuer le liquide selon un écoulement qui tend à être laminaire, comme cela est détaillé dans l'Exemple 1 ci-dessous.

En outre, cela permet d'augmenter la vitesse d'écoulement à 1 mètre de l'ouverture 20 de sortie du dispositif 10 pour qu'elle soit comprise entre 2 m/s et 3 m/s (mètres par seconde).

Par rapport à un dispositif sans grille, la vitesse d'écoulement à 1 mètre de l'ouverture 20 de sortie du dispositif 10 est augmentée d'environ 20 %. Le débit de liquide est compris entre 180 m³/h et 350 m³/h en présence de la grille 26.

La maîtrise de la vitesse de l'eau est importante pour améliorer le confort du nageur.

Le nombre de Reynolds caractérise l'état d'agitation au sein d'un liquide. Plus le nombre de Reynolds est faible plus l'écoulement tend à être laminaire. Son expression est la suivante : $Re = \frac{V . Lc}{ν}$
Où Re est le nombre de Reynolds,
V est la vitesse caractéristique du fluide,
L_{c} est la longueur caractéristique, déterminée par la géométrie du dispositif de sortie du flux,
v est la viscosité cinématique du fluide. Ici, le fluide utilisé est de l'eau à 20°C, v=1x10⁻⁶ m².s⁻¹.

Il est nécessaire que chaque ailette 28 présente un rapport Cx d'une épaisseur maximale e sur une longueur ou corde ℓ compris entre 0,24 et 0,30, plus particulièrement sensiblement égal à 0,27.

Ce rapport Cx est également appelé coefficient de traînée.

Les ailettes 28 ayant de telles caractéristiques sont particulièrement hydrodynamiques et l'écoulement en sortie du guide flux 14 tend à être laminaire.

Les ailettes 28 comprennent une pluralité d'ailettes centrales 34 alignées et une pluralité d'ailettes 36 d'extrémité disposées de part et d'autre des ailettes centrales 34.

De préférence, les ailettes centrales 34 présentent des dimensions identiques.

Selon l'exemple représenté sur la Figure 3, les ailettes 28 comprennent quinze ailettes centrales 28 et huit ailettes 36 d'extrémité réparties par quatre de part et d'autre des ailettes centrales 34.

De préférence, les ailettes 28 sont espacées régulièrement les unes des autres.

L'espacement des ailettes 28 détermine la section de passage de liquide entre les ailettes 28

L'espacement entre deux ailettes 28 consécutives est choisi de sorte à être suffisant pour limiter l'influence de ces ailettes 28 l'une sur l'autre. Un tel espacement est en outre évalué de sorte à conserver un débit suffisant et une accélération du fluide.

Les ailettes 36 d'extrémité forment un angle α compris entre 6,0° et 10,0° avec les ailettes centrales 34, et sont orientées vers le plan de symétrie longitudinal P du dispositif 10.

Une telle inclinaison permet de mieux centrer l'écoulement du liquide qui s'écoule aux extrémités de l'ouverture 20 de sortie.

De préférence, les ailettes 36 d'extrémité forment un angle α sensiblement égal à 8,0° avec les ailettes centrales 34. Un tel angle pourrait être adapté en cas d'une ouverture 20 de sortie plus large et/ou d'une vitesse de l'hélice 24 augmentée.

Avantageusement, les ailettes 36 d'extrémité sont plus courtes que les ailettes centrales 34 tout en vérifiant les caractéristiques de coefficient de traînée Cx compris entre 0,24 et 0,30, plus particulièrement sensiblement égal à 0,27.

Ainsi, chaque ailette centrale 34 présente avantageusement une longueur ou corde ℓ au moins 1,5 fois supérieure à une longueur ou corde ℓ de chaque ailette 36 d'extrémité.

Le fait que les ailettes 36 d'extrémité soient plus courtes contribue également à mieux centrer l'écoulement du liquide qui s'écoule aux extrémités de l'ouverture 20 de sortie, de sorte que l'écoulement de liquide à travers les ailettes centrales 34 et les ailettes 36 d'extrémité soit le plus parallèle possible.

Le dispositif 10 comprend en outre au moins une lame 40, 42 de redressement d'écoulement de liquide.

Le guide flux 14 comprend une première lame 40 de redressement.

La première lame 40 est de préférence disposée en aval de l'hélice 24, et en amont du coude formé par le guide flux 14.

En variante, la première lame 40 s'étend depuis l'hélice 24 en aval de l'hélice 24 jusqu'à la grille 26.

Le positionnement de la première lame 40 par rapport à l'hélice 24 est de préférence le plus proche de l'hélice 24 tout en maintenant un léger jeu de sorte à éviter les frottements de l'hélice 24 qui pourraient se produire lors du vieillissement de l'hélice 24.

La première lame 40 s'étend de préférence dans le plan de symétrie longitudinal P.

La première lame 40 est pleine et est en contact sur deux côtés avec la paroi circonférentielle 16 du guide flux 14.

La première lame 40 permet d'améliorer la symétrie de l'écoulement de liquide ainsi que la vitesse d'écoulement de liquide, qui est plus stable et permet d'éviter les à-coups.

La première lame 40 est une unique lame. Il est ainsi entendu que la première lame 40 de redressement ne présente pas une pluralité de lames, et en particulier celles-ci ne sont pas disposées en croix.

Le guide flux 14 est avantageusement réalisé par thermoformage, en assemblant deux demi-coques symétriques.

Le dispositif 10 comprend optionnellement une deuxième lame 42 de redressement.

La deuxième lame 42 est disposée de part et d'autre du corps 20 et le long de celui-ci en amont de l'hélice 24 et du guide flux 14.

De préférence, la deuxième lame 42 s'étend dans le plan de symétrie longitudinal P, depuis l'ouverture 18 d'entrée de liquide jusqu'à l'hélice 24.

De la même manière que pour la première lame 40, la deuxième lame 42 est de préférence le plus proche de l'hélice 24 tout en maintenant un léger jeu de sorte à éviter les frottements de l'hélice 24 qui pourraient se produire lors du vieillissement de l'hélice 24.

La deuxième lame 42 permet d'améliorer la vitesse de liquide en sortie du guide flux 14. La vitesse de l'écoulement est en outre stabilisée, et la symétrie de l'écoulement est améliorée.

La deuxième lame 42 est particulièrement efficace lorsque le corps 12 et le guide flux 14 sont recouverts d'un carter (non représenté sur la Figure 1).

La présence d'un carter entraîne des turbulences lorsque le liquide s'écoule le long du corps 12, et peut générer des pertes de charge, de la cavitation et des bulles.

La deuxième lame 42 permet de remédier à ces inconvénients en lissant l'écoulement de liquide à l'intérieur du carter et le long de celle-ci.

Lorsqu'un carter est présent, une grille percée d'orifices est formée dans la paroi de celui-ci afin de permettre l'entrée de liquide à l'intérieur de celui-ci et qui s'écoulera ensuite le long du corps 12.

Le dispositif 10 décrit dans le premier mode de réalisation est adapté pour être intégré à une piscine en cours de construction. Il est alors nécessaire de prévoir un logement destiné à recevoir le dispositif 10.

Pour l'installation du dispositif 10, le corps 12 est fixé à une plateforme 50 horizontale relié à un châssis 52 vertical permettant de régler la hauteur du dispositif 10 selon les préférences de l'utilisateur. Le châssis 52 vertical est avantageusement pourvu d'une goulotte permettant de protéger les câbles électriques nécessaires au fonctionnement de la turbine 22.

Le corps 12 est par exemple fixé à la plateforme 50 horizontale au moyen d'écrous.

Le corps 12 et le guide flux 14 sont par exemple fixés au châssis 52 vertical au moyen d'écrous 56.

Pour utiliser le dispositif 10, la turbine 22 est mise en fonctionnement. Le liquide qui se trouve au voisinage du dispositif est alors aspirée le long du corps 12, puis entre dans le guide flux 14 depuis l'ouverture 18 d'entrée vers l'ouverture 20 de sortie, et l'écoulement est dévié entre les ailettes 28 de la grille 26.

L'écoulement de liquide en sortie du guide flux 14 est suffisamment laminaire, symétrique et procure d'agréables sensations de nage.

En effet, plus l'écoulement est laminaire, moins la traînée est visible, et moins les effets de bord sont importants. Ainsi, plus l'écoulement est laminaire et plus la nage à contre-courant est agréable car le nageur ne reçoit pas de vagues dans son visage et maîtrise sa position.

La présence de la grille décrite ci-dessus permet d'augmenter la puissance ressentie sans augmenter la puissance absorbée.

Les Figures 4 et 5 représentent un dispositif 10' de génération de courant pour une piscine selon un deuxième mode de réalisation.

Le dispositif 10' décrit dans le deuxième mode de réalisation est adapté pour être intégré à une piscine existante.

Seules les différences avec le premier mode de réalisation seront détaillées ci-après.

Le corps 12 et le guide flux 14 sont recouverts par un carter 60 permettant notamment d'habiller le dispositif 10 ainsi que le protéger, comme il n'est pas installé dans un logement prévu à cet effet dans la piscine.

La deuxième lame 42 de redressement est présente.

La vitesse de liquide à 1 mètre en sortie du guide flux 14 est améliorée.

La vitesse de l'écoulement est stabilisée.

La symétrie de l'écoulement est améliorée.

Dans ce mode de réalisation, le carter 60 est pourvu de grilles 62 percée d'orifices permettant au liquide d'être aspiré à l'intérieur du carter 60 et de s'écouler d'amont en aval le long du corps 12.

Les orifices des grilles 62 sont disposés uniquement de part et d'autre du plan de symétrie longitudinal P.

Une telle disposition permet d'améliorer l'efficacité de la deuxième lame de redressement 42.

Pour l'installation du dispositif 10', le corps 12 est fixé à une plateforme 50 horizontale reliée à un châssis 52 vertical permettant de régler la hauteur du dispositif 10 selon les préférences de l'utilisateur. Le châssis 52 vertical est avantageusement pourvu d'une goulotte permettant de protéger les câbles électriques nécessaires au fonctionnement de la turbine 22.

Le châssis 52 vertical est en outre pourvue d'un support 58 en forme de L permettant de fixer le dispositif 10' sur une margelle de piscine.

Le corps 12 est par exemple fixé à la plateforme 50 horizontale au moyen d'écrous.

Le corps 12 et le guide flux 14 sont par exemple fixés à le châssis 52 vertical au moyen d'écrous 56.

Des exemples d'essais réalisés par les inventeurs pour mettre au point le dispositif vont être détaillés ci-après.

### Exemple 1 : essais avec et sans grille

Les inventeurs ont réalisé des essais permettant de déterminer le nombre de Reynolds de l'écoulement suivant plusieurs configurations.

Le nombre de Reynolds est calculé de la façon suivante : $Re = \frac{V . Lc}{ν}$
Où Re est le nombre de Reynolds,
V est la vitesse caractéristique du fluide,
L_{c} est la longueur caractéristique, déterminée par la géométrie du dispositif de sortie du flux,
v est la viscosité cinématique du fluide. Ici, le fluide utilisé est de l'eau à 20°C, v=1x10⁻⁶m².s⁻¹.

Le liquide considéré est de l'eau à 20°C d'où v=1x10⁶ m².s⁻¹.

La viscosité cinématique et la vitesse sont maintenues constantes pour chaque essai.

Seule la longueur caractéristique varie dans les essais qui suivent.

### Configuration sans ailettes :

La géométrie considérée dans un premier temps est le guide flux sans grille. Dans cette configuration, le système revient à un écoulement dans une conduite rectangulaire ainsi la longueur caractéristique de cet écoulement est le diamètre hydraulique Dh calculé comme suit : ${D}_{h} = \frac{4 A}{P}$

Avec A l'aire de la section de sortie (un rectangle dans le cas du guide flux) et P le périmètre mouillé, soit tout le périmètre dans ce cas. ${D}_{h} = {L}_{C} = \frac{4 LB}{2 \left(L+B\right)} = \frac{2 LB}{L + B}$

Avec L la longueur du rectangle et B la largeur du rectangle (figure 6).

### Configuration avec ailettes :

La géométrie considérée est le guide flux avec une grille munie d'une pluralité d'ailettes s'étendant transversalement au guide flux entre deux faces d'extrémité. Les ailettes ont une section en forme de goutte avec un bord d'attaque orienté vers l'amont et un bord de fuite orienté vers l'aval du dispositif, dans lequel chaque ailette présente un rapport Cx d'une épaisseur maximale sur une longueur ou corde égal à 0,27.

L'écoulement étudié correspond à celui autour des ailettes prises individuellement puisque ces dernières sont suffisamment espacées pour ne pas influer l'une sur l'autre. Ici la longueur caractéristique est donc la corde ℓ de l'ailette (pour les corps de moindre trainée).

2 types d'ailettes sont utilisées dans la grille, des ailettes de corde ℓ = 20 mm et des ailettes de corde ℓ = 32 mm. L'épaisseur des ailettes est déterminée à l'aide du coefficient de traînée, ici égal à 0,27 comme cela est détaillé dans l'Exemple 2. Les ailettes comprennent quinze ailettes centrales et huit ailettes d'extrémité réparties par quatre de part et d'autre des ailettes centrales.

Les ailettes d'extrémité forment un angle d'environ 8,0° avec les ailettes centrales, et sont orientées vers le plan de symétrie longitudinal du dispositif.

Le calcul de nombre de Reynolds pour différentes vitesses a été réalisé et les résultats sont regroupés dans le tableau ci-dessous :

**[Tableau 1]**

| | | | | | | | |
|---|---|---|---|---|---|---|---|
| | | | | | | | |

| | Guide Flux sans Ailettes | Guide Flux avec Ailettes | | Différence Reynolds sans Ailette - Ailette 20 mm | Rapport Sans Ailette/ Ailette 20 mm | Différence Reynolds sans Ailette - Ailette 32 mm | Rapport sans Ailette/Ailette 32 mm |
|---|---|---|---|---|---|---|---|
| Longueur caractéristique [mm] | Diamètre Hydraulique | Corde Ailettes | | | | | |
| | 94,58130081 | 32 | 20 | | | | |
| Vitesse d'écoulement [m/s] | Nombre de Reynolds | | | | | | |
| 0,8 | 7,57E+04 | 2,56E+04 | 1,60E+04 | 59665,04 | 4,73 | 50065,04 | 2,96 |
| 1 | 9,46E+04 | 3,20E+04 | 2,00E+04 | 74581,30 | | 62581,30 | |
| 1,2 | 1,13E+05 | 3,84E+04 | 2,40E+04 | 89497,56 | | 75097,56 | |
| 1,5 | 1,42E+05 | 4,80E+04 | 3,00E+04 | 111871,95 | | 93871,95 | |
| 1,6 | 1,51E+05 | 5,12E+04 | 3,20E+04 | 119330,08 | | 100130,08 | |
| 1,8 | 1,70E+05 | 5,76E+04 | 3,60E+04 | 134246,34 | | 112646,34 | |
| 2 | 1,89E+05 | 6,40E+04 | 4,00E+04 | 149162,60 | | 125162,60 | |
| 2,2 | 2,08E+05 | 7,04E+04 | 4,40E+04 | 164078,86 | | 137678,86 | |
| 2,4 | 2,27E+05 | 7,68E+04 | 4,80E+04 | 178995,12 | | 150195,12 | |
| 2,6 | 2,46E+05 | 8,32E+04 | 5,20E+04 | 193911,38 | | 162711,38 | |
| 2,8 | 2,65E+05 | 8,96E+04 | 5,60E+04 | 208827,64 | | 175227,64 | |
| 3 | 2,84E+05 | 9,60E+04 | 6,00E+04 | 223743,90 | | 187743,90 | |
| 3,23 | 3,05E+05 | 1,03E+05 | 6,46E+04 | 240897,60 | | 202137,60 | |
| 3,4 | 3,22E+05 | 1,09E+05 | 6,80E+04 | 253576,42 | | 212776,42 | |
| 3,57 | 3,38E+05 | 1,14E+05 | 7,14E+04 | 266255,24 | | 223415,24 | |
| 3,8 | 3,59E+05 | 1,22E+05 | 7,60E+04 | 283408,94 | | 237808,94 | |
| 4 | 3,78E+05 | 1,28E+05 | 8,00E+04 | 298325,20 | | 250325,20 | |
| 4,2 | 3,97E+05 | 1,34E+05 | 8,40E+04 | 313241,46 | | 262841,46 | |
| 4,4 | 4,16E+05 | 1,41 E+05 | 8,80E+04 | 328157,72 | | 275357,72 | |
| 4,6 | 4,35E+05 | 1,47E+05 | 9,20E+04 | 343073,98 | | 287873,98 | |

Le nombre de Reynolds est près de 5 fois plus faible pour les ailettes de 20 mm et près de 3 fois pour les ailettes de 32 mm. Le montage des ailettes favorise donc un flux moins turbulent.

### Exemple 2 : forme des ailettes

Les inventeurs ont testé l'écoulement d'eau à travers le dispositif en utilisant des ailettes de plusieurs formes, comme cela est représenté sur la Figure 7.

Les premières ailettes (a) testées ont une section rectangulaire, dont le grand côté est placé perpendiculairement au sens de l'écoulement.

Les résultats obtenus avec une telle forme sont médiocres, des turbulences sont créées en aval des ailettes et l'écoulement n'est pas orienté correctement.

Les deuxièmes ailettes (b) testées ont une section en forme de demi ovale plein, la portion arrondie de l'ovale étant orientée vers l'amont et la portion plate étant orientée vers l'aval.

Les résultats obtenus sont meilleurs qu'avec une section rectangulaire, cependant la forme aplatie en aval génère toujours des turbulences.

Les troisièmes ailettes (c) testées ont une section en forme de goutte, ayant un bord d'attaque orienté vers l'amont et un bord de fuite orienté vers l'aval.

Les résultats obtenus sont bien meilleurs que dans les deux essais précédents. Cependant, les résultats dépendent d'un rapport entre l'épaisseur de la goutte et la longueur ou corde de la goutte, ce rapport étant également appelé coefficient de traînée (ou Cx).

Lorsque le coefficient de traînée est inférieur à 0,24, les frottements sont trop importants et des turbulences sont créées dans un premier sens. Lorsque le coefficient de traînée est supérieur à 0,30, les frottements sont également trop importants, et la traînée de pression est trop importante, par conséquent des turbulences sont créées dans un sens opposé au premier sens.

En revanche, lorsque le coefficient de traînée de chaque ailette est compris entre 0,24 et 0,30, plus particulièrement sensiblement égal à 0,27, les ailettes sont particulièrement hydrodynamiques et l'écoulement en sortie du guide flux tend à être laminaire.

Ainsi, pour une longueur ou corde déterminée, l'épaisseur de l'ailette est déterminée par le produit de la longueur de l'ailette et le coefficient de traînée souhaité.

## Revendications

1. Dispositif (10, 10') de génération de courant pour une piscine comprenant un corps (12) cylindrique le long duquel peut s'écouler du liquide, et un guide flux (14) creux comprenant une paroi circonférentielle (16) délimitant un canal (17) de circulation de liquide, le guide flux (14) étant pourvu d'au moins une ouverture (18) d'entrée de liquide et d'au moins une ouverture (20) de sortie de liquide, le corps (12) étant pourvu d'une turbine (22) disposée entre l'au moins une ouverture (18) d'entrée de liquide et l'au moins une ouverture (20) de sortie de liquide, dans lequel l'ouverture (20) de sortie est pourvue d'une grille (26) munie d'une pluralité d'ailettes (28) pour orienter l'écoulement de liquide, **caractérisé en ce que** les ailettes (28) ont une section en forme de goutte avec un bord d'attaque (30) orienté vers l'amont et un bord de fuite (32) orienté vers l'aval du dispositif (10, 10'), dans lequel chaque ailette (28) présente un rapport Cx d'une épaisseur maximale (e) sur une longueur ou corde *(*ℓ*)* compris entre 0,24 et 0,30, plus particulièrement sensiblement égal à 0,27.

2. Dispositif (10, 10') selon la revendication 1, le dispositif (10, 10') étant symétrique par rapport à un plan longitudinal (P).

3. Dispositif (10, 10') selon la revendication 2, dans lequel le guide flux (14), présente avantageusement une forme coudée et passe d'une section cylindrique au voisinage d'une hélice (24) de la turbine (22) à une section de forme rectangulaire à bords arrondis au voisinage de l'au moins une ouverture (20) de sortie et dans lequel le guide flux (14) comprend une première lame (40) de redressement de l'écoulement de liquide s'étendant dans le plan de symétrie longitudinal (P).

4. Dispositif (10, 10') selon la revendication 2 ou 3, dans lequel les ailettes (28) comprennent une pluralité d'ailettes centrales (34) alignées et une pluralité d'ailettes (36) d'extrémité disposées de part et d'autre des ailettes centrales (34), les ailettes (36) d'extrémité formant un angle compris entre 6° et 10° avec les ailettes centrales (34), et étant orientées vers le plan (P) longitudinal de symétrie du dispositif (10, 10').

5. Dispositif (10, 10') selon la revendication 4, dans lequel chaque ailette centrale (34) présente une longueur ou corde (ℓ) au moins 1,5 fois supérieure à une longueur ou corde (ℓ) de chaque ailette (36) d'extrémité.

6. Dispositif (10, 10') selon l'une quelconque des revendications 1 à 5, comprenant un carter (60) recouvrant le corps (12) et le guide flux (14), dans lequel une deuxième lame (42) de redressement d'écoulement de liquide est disposée de part et d'autre du corps (20) et le long de celui-ci en amont d'une hélice (24) de la turbine (22) et en amont du guide flux (14).

7. Dispositif (10') selon la revendication 6 lorsqu'elle dépend de la revendication 2, dans lequel le carter (60) est pourvu d'une grille (62) percée d'orifices permettant au liquide d'être aspiré à l'intérieur du carter (60) et de s'écouler d'amont en aval le long du corps (12), les orifices des grilles (60) étant disposés uniquement de part et d'autre du plan (P) longitudinal de symétrie.

8. Dispositif (10, 10') selon l'une quelconque des revendications 1 à 7, dans lequel le dispositif (10, 10') est adapté pour être intégré à une piscine en cours de construction, le dispositif (10, 10') comprenant une plateforme (50) horizontale reliée à un châssis (52) vertical permettant de régler la hauteur du dispositif (10, 10'), le corps (12) étant fixé à la plateforme (50) horizontale.

9. Dispositif (10, 10') selon l'une quelconque des revendications 1 à 8, dans lequel le dispositif (10, 10') est adapté pour être intégré à une piscine existante, le dispositif (10, 10') comprenant un carter (60) recouvrant le corps (12) et le guide flux (14).

## Patentansprüche

1. Strömungserzeugungsvorrichtung (10, 10') für ein Schwimmbecken, umfassend einen zylindrischen Körper (12), entlang dessen Flüssigkeit fließen kann, und eine hohlen Strömungsführung (14), umfassend eine Umfangswand (16), die einen Kanal (17) für Flüssigkeitszirkulation begrenzt, wobei die Strömungsführung (14) mit mindestens einer Flüssigkeitseintrittsöffnung (18) und mindestens einer Flüssigkeitsaustrittsöffnung (20) versehen ist, wobei der Körper (12) mit einer Turbine (22) versehen ist, die zwischen der mindestens einen Flüssigkeitseintrittsöffnung (18) und der mindestens einen Flüssigkeitsaustrittsöffnung (20) angeordnet ist.wobei die Austrittsöffnung (20) mit einem Gitter (26) versehen ist, das mit einer Vielzahl von Rippen (28) versehen ist, um den Flüssigkeitsstrom zu lenken, **dadurch gekennzeichnet, dass** die Rippen (28) einen tropfenförmigen Querschnitt mit einer stromaufwärts gerichteten Vorderkante (30) und einer stromabwärts gerichteten Hinterkante (32) der Vorrichtung (10, 10') aufweisen, wobei jede Rippe (28) ein Verhältnis Cx einer maximalen Stärke (e) zu einer Länge oder Sehne (ℓ) von 0,24 bis 0,30, insbesondere im Wesentlichen gleich 0,27, aufweist.

2. Vorrichtung (10, 10') nach Anspruch 1, wobei die Vorrichtung (10, 10') in Bezug auf eine Längsebene (P) symmetrisch ist.

3. Vorrichtung (10, 10') nach Anspruch 2, wobei die Strömungsführung (14) vorteilhafterweise eine gekrümmte Form aufweist und von einem zylindrischen Querschnitt in der Nähe einer Schraube (24) der Turbine (22) zu einem Querschnitt in Form eines Rechtecks mit abgerundeten Kanten in der Nähe der mindestens einen Austrittsöffnung (20) übergeht, und wobei die Strömungsführung (14) eine erste Lamelle (40) zum Begradigen der Flüssigkeitsströmung umfasst, die sich in der Längssymmetrieebene (P) erstreckt.

4. Vorrichtung (10, 10') nach Anspruch 2 oder 3, wobei die Rippen (28) eine Vielzahl von ausgerichteten mittleren Rippen (34) und eine Vielzahl von Endrippen (36), die auf beiden Seiten der zentralen Rippen (34) angeordnet sind, umfassen, wobei die Endrippen (36) einen Winkel zwischen 6° und 10° mit den mittleren Rippen (34) bilden und in Richtung der Längssymmetrieebene (P) der Vorrichtung (10, 10') ausgerichtet sind.

5. Vorrichtung (10, 10') nach Anspruch 4, wobei jede mittlere Rippe (34) eine Länge oder Sehne(ℓ) aufweist, die mindestens 1,5-mal größer ist als eine Länge oder Sehne(ℓ) jeder Endrippe (36).

6. Vorrichtung (10, 10') nach einem der Ansprüche 1 bis 5, umfassend ein Gehäuse (60), das den Körper (12) und die Strömungsführung (14) abdeckt, wobei eine zweite Lamelle (42) zum Begradigen der Flüssigkeitsströmung auf beiden Seiten des Körpers (20) und entlang desselben stromaufwärts von einem Propeller (24) der Turbine (22) und stromaufwärts von der Strömungsführung (14) angeordnet ist.

7. Vorrichtung (10') nach Anspruch 6, wenn abhängig von Anspruch 2, wobei das Gehäuse (60) mit einem gelochten Gitter (62) mit Öffnungen versehen ist, die es ermöglichen, dass Flüssigkeit in das Innere des Gehäuses (60) gesaugt wird und von oben nach unten entlang des Körpers (12) strömt, wobei die Öffnungen der Gitter (60) nur auf beiden Seiten der Längssymmetrieebene (P) angeordnet sind.

8. Vorrichtung (10, 10') nach einem der Ansprüche 1 bis 7, wobei die Vorrichtung (10, 10') angepasst ist, um in ein im Bau befindliches Schwimmbecken integriert zu werden, die Vorrichtung (10, 10') umfassend eine horizontale Plattform (50), die mit einem vertikalen Rahmen (52) verbunden ist, der es ermöglicht, die Höhe der Vorrichtung (10, 10') einzustellen, wobei der Körper (12) an der horizontalen Plattform (50) befestigt ist.

9. Vorrichtung (10, 10') nach einem der Ansprüche 1 bis 8, wobei die Vorrichtung (10, 10') angepasst ist, um in ein bestehendes Schwimmbecken integriert zu werden, wobei die Vorrichtung (10, 10') ein Gehäuse (60) umfasst, das den Körper (12) und die Strömungsführung (14) abdeckt.

## Claims

1. A flow-generating device (10, 10') for a swimming pool, comprising a cylindrical body (12) along which liquid can flow, and a hollow flow guide (14) comprising a circumferential wall (16) delimiting a liquid circulation channel (17), the flow guide (14) being provided with at least one liquid inlet opening (18) and at least one liquid outlet opening (20), the body (12) being provided with a turbine (22) disposed between at least one liquid inlet opening (18) and at least one liquid outlet opening (20), wherein the outlet opening (20) is equipped with a grid (26) provided with a plurality of vanes (28) for directing the flow of liquid, **characterised in that** the vanes (28) have a drop-shaped cross-section with a leading edge (30) oriented upstream and a trailing edge (32) oriented downstream of the device (10, 10'), and **in that** each vane (28) has a Cx ratio of maximum thickness (e) to length or chord (ℓ) between 0.24 and 0.30, and more particularly substantially equal to 0.27.

2. The device (10, 10') according to claim 1, the device (10, 10') being symmetrical with respect to a longitudinal plane (P).

3. The device (10, 10') according to claim 2, in which the flow guide (14) advantageously has a bent shape and passes from a cylindrical section in the vicinity of a propeller (24) of the turbine (22) to a rectangular section with rounded edges in the vicinity of at least one outlet opening (20) and in which the flow guide (14) comprises a first blade (40) for straightening the liquid flow extending in the longitudinal plane of symmetry (P).

4. The device (10, 10') according to claim 2 or 3, in which the vanes (28) comprise a plurality of aligned central vanes (34) and a plurality of end vanes (36) arranged on either side of the central vanes (34), the end vanes (36) forming an angle of between 6° and 10° with the central vanes (34), and being oriented towards the longitudinal plane (P) of symmetry of the device (10, 10').

5. The device (10, 10') according to claim 4, wherein each central vane (34) has a length or chord (ℓ) at least 1.5 times greater than a length or chord (ℓ) of each end vane (36).

6. The device (10, 10') according to any one of claims 1 to 5, comprising a casing (60) covering the body (12) and the flow guide (14), in which a second blade (42) for straightening the liquid flow is arranged on either side of the body (20) and along the latter upstream of a propeller (24) of the turbine (22) and upstream of the flow guide (14).

7. The device (10') according to claim 6 when dependent on claim 2, in which the casing (60) is provided with a grid (62) pierced with orifices allowing the liquid to be sucked inside the casing (60) and to flow from upstream to downstream along the body (12), the orifices of the grids (60) being arranged solely on either side of the longitudinal plane (P) of symmetry.

8. The device (10, 10') according to any one of claims 1 to 7, wherein the device (10, 10') is adapted to be integrated into a swimming pool under construction, the device (10, 10') comprising a horizontal platform (50) connected to a vertical frame (52) allowing the height of the device (10, 10') to be adjusted, the body (12) being fixed to the horizontal platform (50).

9. The device (10, 10') according to any one of claims 1 to 8, wherein the device (10, 10') is adapted to be integrated into an existing swimming pool, the device (10, 10') comprising a casing (60) covering the body (12) and the flow guide (14).
